# EUROPÄISCHE PATENTSCHRIFT

(11) **EP 3 022 395 B1**
(45) Veröffentlichungstag und Bekanntmachung des Hinweises auf die Patenterteilung: **16.08.2017**
(21) Anmeldenummer: 14758840.4
(22) Anmeldetag: 29.08.2014
(51) Int. Cl.: F01D 5/14, F01D 11/08, F01D 21/00

(54) **EINSATZELEMENT, RINGSEGMENT, GASTURBINE, MONTAGEVERFAHREN**
INSERT ELEMENT AND GAS TURBINE
ELÉMENT D'INSERTION ET TURBINE À GAZ

(30) Priorität: 25.09.2013 EP 13185947
(43) Veröffentlichungstag der Anmeldung: 25.05.2016
(73) Patentinhaber: Siemens Aktiengesellschaft, 80333 München (DE)
(72) Erfinder: AHMAD, Fathi, 41564 Kaarst (DE); HÄNDLER, Michael, 40699 Erkrath (DE); KAMPKA, Kevin, 45478 Mülheim a. d. Ruhr (DE); KOWALSKI, Christian, 46147 Oberhausen (DE); KOWALZIK, Christian, 13353 Berlin (DE); KURT, Nihal, 40231 Düsseldorf (DE); SCHMITT, Stefan, 45481 Mülheim an der Ruhr (DE); SCHRÖDER, Peter, 45327 Essen (DE)
(86) Internationale Anmeldenummer: PCT/EP2014/068359
(87) Internationale Veröffentlichungsnummer: WO 2015/043876

(56) Entgegenhaltungen:
- EP-A1- 0 132 182
- EP-A2- 2 458 152
- GB-A- 2 206 651
- US-A1- 2004 120 803

## Beschreibung

Die vorliegende Erfindung betrifft ein eine Gasturbine und ein Montageverfahren.

Es ist bekannt und weit verbreitet, dass Laufschaufelreihen von Turbinen von Gasturbinen am oberen Ende der Schaufelblätter ein sogenanntes Deckband aufweisen.

Aus der US 2004/120803 A1 ist ein gekühltes Turbinenkranzsegment für eine Gasturbine bekannt, welches ein axial verlaufendes Deckbandringsegment mit einer Innenfläche, einer Außenfläche, einem stromaufwärtigen Flansch und einem stromabwärtigen Flansch umfasst. Die Flansche halten den Deckbandring in einem Motorgehäuse. Eine perforierte Kühlluftaufprallplatte ist auf der Außenfläche des Deckbandrings zwischen dem stromaufwärtigen und dem stromabwärtigen Flansch angeordnet, mit einer zwischen der Prallplatte und der Außenfläche definierten Aufprallkammer. Axial verlaufende Kühlbohrungen in dem Ringsegment erstrecken sich zwischen der Prallkammer und einem Auslass. Eine an den Auslass angrenzende Mulde leitet Kühlluft von dem Auslass in Richtung einer stromabwärtigen Leitschaufel, um die Leitschaufel zu kühlen.

Die EP 0 132 182 A1 zeigt eine Dichtungsvorrichtung für Laufschaufeln einer Turbomaschine. Die Dichtungsvorrichtung umfasst Abschnittsdichtungen. Diese sind zum einen mittels Verbindungselementen an einem Innenring befestigt und zum anderen durch Haken an einem Außenring befestigt. Der Innenring weist eine geringe Wärmeträgheit und der Außenring eine erhöhte Wärmeträgheit auf. Die Abschnittsdichtungen verfügen zudem über Stützrippen an den Haken und Zentriermittel.

Die GB 2 206 651 A zeigt eine Turbinenschaufel Deckbandanordnung, die im Gebrauch die Enden einer Stufe von Turbinenschaufeln in einem Gasturbinentriebwerk umgibt. Die Deckbandanordnung umfasst einen in axialer und radialer Richtung freigehaltenen Ring auf fester Triebwerkstruktur, ein Turbinenschaufeldeckband mit mehreren seitlich aneinanderstoßenden Segmenten, wobei jedes an einer radialen Seite des Rings aufgehängt und in einer Gasabdichtung positioniert ist und ein relativ bewegliches Verhältnis zur festen Triebwerksstruktur aufweist, wobei der Ring aus einem Material gebildet ist, welches eine langsamere thermische Reaktionscharakteristik als das Material der festen Triebwerkstruktur aufweist.

Die EP 2 458 152 A2 offenbart eine Gasturbine axialen Strömungstyps, welche einen Rotor mit alternierenden Reihen luftgekühlter Laufschaufeln und Rotorhitzeschilden, und einen Stator mit alternierenden Reihen luftgekühlter Leitschaufeln und Statorhitzeschilden, die auf Innenringen montiert sind, umfasst. Der Stator umgibt den Rotor koaxial, sodass zwischen Stator und Rotor ein Heißgaspfad definiert ist. Die Reihen der Laufschaufeln und der Statorhitzeschilde, beziehungsweise die Reihen der Leitschaufeln und der Rotorhitzeschilde sind sich gegenüber angeordnet. Eine Reihe von Leitschaufeln und die folgende Reihe von Laufschaufeln in stromabwärtiger Richtung definieren eine Turbinenstufe. Die Laufschaufeln sind mit äußeren Schaufelplattformen an ihren Spitzen versehen. Die Schaufelplattformen umfassen an ihrer Außenseite mehrere Zähne, welche parallel zueinander in Umfangsrichtung verlaufen und hintereinander in Richtung des Heißgasflusses angeordnet sind.

Durch das Deckband ist es bei Eingriffen an der Laufschaufelreihe, die beispielsweise zu Instandhaltungs- oder Erprobungszwecken erfolgen, notwendig, ein sogenanntes Cover-Lift, also ein Abheben des kompletten oberen Gehäuseteils, vorzunehmen. Ein Cover-Lift ist mit großem Aufwand verbunden.

Der vorliegenden Erfindung liegt die Aufgabe zugrunde, diese Nachteile zu beheben und eine Gasturbine sowie ein Montageverfahren bereitzustellen, sodass es möglich ist, auch eine Laufschaufelreihe ohne Deckband in der Gasturbine zu betreiben.

Gelöst wird diese Aufgabe mit einer Gasturbine nach Anspruch 1 sowie einem Montageverfahren nach Anspruch 6. Vorteilhafte Weiterbildungen der Erfindung sind in den Unteransprüchen angegeben und in der Beschreibung beschrieben.

Damit ist vorteilhaft eine Gasturbine bereitgestellt, die für einen Betrieb mit einer Laufschaufelreihe ohne Deckband geeignet ist. Bei einem Austausch der Laufschaufeln braucht nicht das obere Gehäuse der Gasturbine abgehoben zu werden (Cover-Lift). Ein Zugang von der Auslassseite her genügt. Die erfindungsgemäße Gasturbine eignet sich damit insbesondere für Versuchszwecke, bei denen häufiger Änderungen an den Schaufelblättern vorgenommen werden. Mit der vorliegenden Gasturbine könne diese Versuche erheblich schneller aufgebaut und durchgeführt werden.

Zudem kann die erfindungsgemäße Gasturbine in einfacher Weise für den Betrieb mit einer Laufschaufelreihe mit Deckband umgerüstet werden, indem das zumindest eine Einsatzelement vom Ringsegmentkörper entfernt wird.

Das Ringsegment einer Turbine einer Gasturbine umfasst einen Ringsegmentkörper mit einer in montiertem Zustand einem Heißgaspfad zugewandten Heißgasseite. Der Ringsegmentkörper weist an der Heißgasseite eine Aussparung auf. In der Aussparung ein Einsatzelement der zuvor beschriebenen Art angeordnet. Insbesondere ist das Einsatzelement mit dem Ringsegmentkörper verschraubt.

Das Einsatzelement zur Befestigung an einem Ringsegmentkörper einer Turbine einer Gasturbine ist zur Abdeckung einer Aussparung ausgebildet. Es weist eine konkav geformte Vorderseite und eine Rückseite mit zumindest einer Ausformung zur Positionierung an dem Ringsegmentkörper auf. Die Aussparung ist dabei an einer Heißgasseite des Ringsegmentkörpers angeordnet. Der Ringsegmentkörper ist dadurch für einen Betrieb mit einer ein Deckband aufweisenden Laufschaufelreihe ausgebildet.

Mit dieser Anordnung ist es vorteilhaft ermöglicht eine Gasturbine von einem Betrieb mit einer Laufschaufelreihe mit Deckband auf einen Betrieb mit einer Laufschaufelreihe ohne Deckband umzurüsten. Eine wesentlich aufwändigere Neuanfertigung eines passenden Ringsegments kann erspart bleiben.

In einer vorteilhaften Ausgestaltung des erfindungsgemäßen Einsatzelements weist das Einsatzelement zumindest einen von der Vorderseite zu einer Oberseite verlaufenden Kanal auf.

Damit kann das Einsatzelement mit entsprechenden Schrauben oder Bolzen in einfacher Weise an dem Ringsegmentkörper befestigt werden.

In einer weiteren vorteilhaften Ausgestaltung des erfindungsgemäßen Einsatzelements weist das Einsatzelement zumindest eine koaxial zum Kanal angeordnete Senkung an der Vorderseite auf.

Die Befestigungsmittel, insbesondere der Kopf einer Schraube, kann dadurch in der Kontur des Einsatzelements versenkt werden.

In einer weiteren vorteilhaften Ausgestaltung des erfindungsgemäßen Einsatzelements weist das Einsatzelement eine obere Ausformung und eine untere Ausformung auf.

Die Ausformungen dienen einer einfacheren, schnelleren und genaueren Positionierung des Einsatzelements vor einem Befestigen des Einsatzelements an dem Ringsegmentkörper. Die Montage ist dadurch vereinfacht und mit weniger Aufwand möglich.

Das Ringsegment ist damit für einen Betrieb einer Laufschaufelreihe ausgebildet, die kein Deckband aufweist.

Die erfindungsgemäße Gasturbine umfasst eine Turbine mit einer Laufschaufelreihe und einem aus mehreren Ringsegmenten gebildeten Ring, der um die Laufschaufelreihe herum angeordnet ist. Zumindest eins der Ringsegmente ist dabei ein Ringsegment der zuvor beschriebenen Art.

Bei dem erfindungsgemäßen Montageverfahren wird ein Einsatzelement an einer Aussparung eines Ringsegmentkörpers einer Turbine einer Gasturbine angebracht. Die Aussparung ist dabei an einer Heißgasseite angeordnet, die in montiertem Zustand des Ringsegmentkörpers einem Heißgaspfad der Gasturbine zugewandt ist. Insbesondere wird das Einsatzelement im montierten Zustand des Ringsegmentkörpers in den Heißgaspfad verbracht und anschließend an den Ringsegmentkörper angebracht. Das Einsatzelement wird beispielsweise angeschraubt.

Damit kann ein Ringsegment einer Gasturbine insbesondere für Testzwecke mit geringem Aufwand von einer Auslegung für einen Betrieb mit einer Laufschaufelreihe mit Deckband in eine Auslegung für einen Betrieb mit einer Laufschaufelreihe ohne Deckband umgerüstet werden. Auch ein Zurückbau ist leicht möglich.

Ausführungsbeispiele der Erfindung werden anhand der Zeichnungen und der nachfolgenden Beschreibung näher erläutert. Es zeigen:
- Figur 1: eine erfindungsgemäße Gasturbine,
- Figur 2: ein erfindungsgemäßes Ringsegment,
- Figur 3: ein erfindungsgemäßes Einsatzelement.

In der Figur 1 ist eine erfindungsgemäße Gasturbine 10 in einer beispielhaften Ausgestaltung skizziert. Die Gasturbine 10 umfasst eine Turbine 11 in der wenigstens eine Laufschaufelreihe 12 angeordnet ist. Um diese Laufschaufelreihe 12 herum ist ein Ring aus mehreren Ringsegmenten angeordnet. Die Laufschaufelreihe 12 ist um eine Rotationsachse 20 drehbar angeordnet.

Bei der Laufschaufelreihe 12 handelt es sich insbesondere um die stromabwärts der anderen Laufschaufelreihen gelegene. In der Figur 1 ist die entsprechende Laufschaufelreihe 12 die vierte Laufschaufelreihe der Turbine 11 der Gasturbine 10.

Die erfindungsgemäße Gasturbine 10 weist wenigstens ein erfindungsgemäßes Ringsegment 13 auf. In der Figur 2 ist ein Ringsegment 13 in einer beispielhaften Ausgestaltung skizziert.

Das Ringsegment 13 umfasst einen Ringsegmentkörper 25 und ein Einsatzelement 14.

Der Ringsegmentkörper 25 umfasst eine Heißgasseite 27. Die Heißgasseite 27 ist in montiertem Zustand zu einem Heißgaspfad 26 der Gasturbine 10 gerichtet.

Das Einsatzelement 14 deckt eine Aussparung 23 in dem Ringsegmentkörper 25 ab. Die Aussparung ist an der Heißgasseite 27 angeordnet. Diese Aussparung 23 besitzt der Ringsegmentkörper 25 für den Betrieb der Gasturbine 10 mit einer Laufschaufelreihe, die ein Deckband aufweist. Um beispielsweise in einer Erprobungsphase nicht die gesamte obere Gehäusehälfte der Gasturbine abnehmen zu müssen (Cover-Lift) ist es vorteilhaft, die Laufschaufelreihe 12 ohne Deckband zu verwenden. Mittels des erfindungsgemäßen Einsatzelements 14 kann der Ringsegmentkörper 25 an die Laufschaufelreihe 12, die kein Deckband aufweist, angepasst werden.

Die Anpassung erfolgt durch ein erfindungsgemäßes Montageverfahren, bei dem das Einsatzelement 14 an der Aussparung 23 angebracht wird. Insbesondere kann dies erfolgen, während der Ringsegmentkörper 25 bereits in der Gasturbine 10 montiert ist. Dazu wird das Einsatzelement 14 in den Heißgaspfad 26 verbracht und anschließend an dem Ringsegmentkörper 25 angebracht.

In der Figur 3 ist das Einsatzelement 14 in einer beispielhaften Ausgestaltung dargestellt. Das in einer Einzelansicht gezeigte Einsatzelement 14 umfasst eine konkav geformte Vorderseite 15 und eine Rückseite 16. Die Vorderseite 15 ist im montierten Zustand dem Heißgaspfad 26 zugewandt. An der Rückseite 16 weist das Einsatzelement 14 zumindest eine Ausformung 17, 18 zur Positionierung an dem Ringsegmentkörper 25 auf.

In der gezeigten Ausgestaltung umfasst das Einsatzelement 14 eine obere Ausformung 17 und zwei untere Ausformungen 18. Mit den unteren Ausformungen 18 kann das Einsatzelement 14 in einem ersten Montageschritt M1 in einen Hinterschnitt 24 des Ringsegmentkörpers 25 geschoben werden. Anschließend kann das Einsatzelement 14 in einem zweiten Montageschritt M2 an den Ringsegmentkörper 25 geklappt werden. Mit der oberen Ausformung 17 ist das Einsatzelement 14 dann in seiner Montageposition positioniert. Das gezeigte Einsatzelement 14 weist zwei von der Vorderseite 15 zu einer Oberseite 22 verlaufende Kanäle 21 auf. In einem dritten Montageschritt M3 kann das Einsatzelement 14 nun mit dem Ringsegmentkörper 25 verschraubt werden. Die Mittel zum Verschrauben werden dabei durch die Kanäle 21 geführt. Das Einsatzelement 14 ist nach lediglich drei Montageschritten fest mit dem Ringsegmentkörper 25 verbunden. Das Einsatzelement 14 schließt in montiertem Zustand bevorzugt bündig mit dem Ringsegment 13 ab. Durch die Montage des Einsatzelements 14 an dem Ringsegmentkörper 25 ist ein erfindungsgemäßes Ringsegment 13 hergestellt.

Die Vorderseite 15 des erfindungsgemäßen Einsatzelements 14 ist konkav ausgeführt und damit den um die Laufschaufelreihe 12 herum angeordneten Ringsegmenten 13 angepasst. Das gezeigte Einsatzelement 14 weist an der Vorderseite 15 jeweils eine Senkung 19 je Kanal 21 auf. Die Senkungen 19 sind jeweils koaxial zu den Kanälen 21 angeordnet.

Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Gasturbine (10) mit einer eine Laufschaufelreihe (12) aufweisenden Turbine (11) und einem aus mehreren Ringsegmenten gebildeten, um die Laufschaufelreihe (12) herum angeordneten Ring,
wobei zumindest eins der Ringsegmente einen Ringsegmentkörper (25) mit einer in montiertem Zustand einem Heißgaspfad (26) zugewandten Heißgasseite (27) umfasst,
wobei der Ringsegmentkörper (25) an der Heißgasseite (27) eine Aussparung (23) aufweist und in der Aussparung (23) ein Einsatzelement (14) angeordnet ist, welches zur Abdeckung der Aussparung (23) ausgebildet ist **dadurch gekennzeichnet, dass**
eine konkav geformte Vorderseite (15) und eine Rückseite (16) mit zumindest einer Ausformung (17, 18) zur Positionierung an dem Ringsegmentkörper (25) aufweist, derart, dass das Einsatzelement (14) in den Heißgaspfad (26) verbringbar und anschließend an der Aussparung (23) des Ringsegmentkörper 25 anbringbar ist, während der Ringsegmentkörper (25) bereits in der Gasturbine (10) montiert ist.

2. Gasturbine (10) nach Anspruch 1,
wobei das Einsatzelement (14) zumindest einen von der Vorderseite (15) zu einer Oberseite (22) verlaufenden Kanal (21) aufweist.

3. Gasturbine (10) nach Anspruch 1,
wobei das Einsatzelement (14) zumindest eine koaxial zum Kanal (21) angeordnete Senkung (19) an der Vorderseite (15) aufweist.

4. Gasturbine (10) nach einem der Ansprüche 1 bis 3,
wobei das Einsatzelement (14) eine obere Ausformung (17) und eine untere Ausformung (18) aufweist.

5. Gasturbine (10) nach einem der Ansprüche 1 bis 4,
wobei das Einsatzelement (14) mit dem Ringsegmentkörper (25) verschraubt ist.

6. Montageverfahren zur Befestigung eines Einsatzelementes (14) an einer Gasturbine nach einem der Ansprüche 1 bis 5, bei dem ein Einsatzelement (14) an einer Aussparung (23) eines Ringsegmentkörpers (25) einer Turbine (11) einer Gasturbine (10) angebracht wird,
wobei die Aussparung (23) an einer in montiertem Zustand des Ringsegmentkörpers (25) einem Heißgaspfad (26) der Gasturbine (10) zugewandten Heißgasseite (27) angeordnet ist.

7. Montageverfahren nach Anspruch 6,
wobei das Einsatzelement (14) im montierten Zustand des Ringsegmentkörpers (25) in den Heißgaspfad (26) verbracht wird und anschließend an den Ringsegmentkörper (25) angebracht wird.

8. Montageverfahren nach Anspruch 6 oder 7,
wobei das Einsatzelement (14) an den Ringsegmentkörper (25) angeschraubt (M3) wird.

## Claims

1. Gas turbine (10) with a turbine (11) having a rotor blade row (12) and a ring that is arranged around the rotor blade row (12) and is made up of multiple ring segments, wherein at least one of the ring segments comprises a ring segment body (25) having a hot gas side (27) which, in the mounted state, is oriented toward a hot gas path (26),
wherein the ring segment body (25) has, on the hot gas side (27), a recess (23) and in the recess (23) there is arranged an insert element (14) which is designed to cover the recess (23),
**characterized in that**
the insert element (14) has a concave front side (15) and a rear side (16) with at least one shaped portion (17, 18) for positioning on the ring segment body (25), such that
the insert element (14) can be introduced into the hot gas path (26) and can then be attached to the recess (23) of the ring segment body (25) while the ring segment body (25) is already mounted in the gas turbine (10).

2. Gas turbine (10) according to Claim 1,
wherein the insert element (14) has at least one passage (21) running from the front side (15) to a top side (22).

3. Gas turbine (10) according to Claim 1,
wherein the insert element (14) has, on the front side (15), at least one depression (19) arranged coaxially with the passage (21).

4. Gas turbine (10) according to one of Claims 1 to 3,
wherein the insert element (14) has an upper shaped portion (17) and a lower shaped portion (18).

5. Gas turbine (10) according to one of Claims 1 to 4,
wherein the insert element (14) is screwed to the ring segment body (25).

6. Mounting method for attaching an insert element (14) to a gas turbine according to one of Claims 1 to 5,
in which an insert element (14) is attached to a recess (23) of a ring segment body (25) of a turbine (11) of a gas turbine (10),
wherein the recess (23) is arranged on a hot gas side (27) which, in the mounted state of the ring segment body (25), is oriented toward a hot gas path (26) of the gas turbine (10).

7. Mounting method according to Claim 6,
wherein, in the mounted state of the ring segment body (25), the insert element (14) is introduced into the hot gas path (26) and is then fixed to the ring segment body (25).

8. Mounting method according to Claim 6 or 7,
wherein the insert element (14) is screwed (M3) onto the ring segment body (25).

## Revendications

1. Turbine (10) à gaz ayant une turbine (11) comportant une rangée (12) d'aubes mobiles et un anneau formé de plusieurs segments d'anneau et disposés autour de la rangée (12) d'aubes mobile,
dans laquelle au moins l'un des segments d'anneau comprend un corps (25) de segment d'anneau ayant un côté (27) de gaz chaud tourné à l'état monté vers un trajet (25) de gaz chaud,
dans laquelle le corps (25) de segment d'anneau a, du côté (27) du gaz chaud, un évidement (23) et dans l'évidement (23) est disposé un élément (14) d'insert constitué pour recouvrir l'évidement (23),
**caractérisée en ce que**
il a un côté (15) avant conformé de manière concave et un côté (16) arrière ayant au moins une déformation (17, 18) pour le positionnement sur le corps (25) de segment d'anneau, de manière à ce que l'élément (14) d'insert puisse passer dans le trajet (26) de gaz chaud et ensuite être mis sur l'évidement (23) du corps (25) de segment d'anneau, tandis que le corps (25) de segment d'anneau est déjà monté dans la turbine (10) à gaz.

2. Turbine (10) à gaz suivant la revendication 1,
Dans laquelle l'élément (14) d'insert a au moins un conduit (21) s'étendant du côté (15) avant à un côté (22) supérieur.

3. Turbine (10) à gaz suivant la revendication 1,
dans laquelle l'élément (14) d'insert a, du côté (15) avant, au moins un abaissement (19) disposé coaxialement au conduit (21).

4. Turbine (10) à gaz suivant l'une des revendications 1 à 3,
dans laquelle l'élément (14) d'insert a une conformation (17) supérieure et une conformation (18) inférieure.

5. Turbine (10) à gaz suivant l'une des revendications 1 à 4,
dans laquelle l'élément (14) d'insert est vissé au corps (25) de segment d'anneau.

6. Procédé de montage pour fixer un élément (14) d'insert à une turbine à gaz suivant l'une des revendications 1 à 5,
dans lequel on met un élément (14) d'insert sur un évidemment (23) d'un corps (25) de segment d'anneau d'une turbine (11), d'une turbine (10) à gaz, dans lequel on met l'évidement (23) sur un côté (27) de gaz chaud tourné, à l'état monté, vers un trajet (26) de gaz chaud de la turbine (10) à gaz.

7. Procédé de montage suivant la revendication 6, dans lequel on fait passer l'élément (14) d'insert à l'état monté du corps (25) de segment d'anneau dans le trajet (26) de gaz chaud et ensuite on le met sur le corps (25) de segment d'anneau.

8. Procédé de montage suivant la revendication 6 ou 7,
dans lequel on visse (M3) l'élément (14) d'insert sur le corps (25) de segment d'anneau.
